# EUROPÄISCHE PATENTSCHRIFT

(11) **EP 0 303 924 B1**
(45) Veröffentlichungstag und Bekanntmachung des Hinweises auf die Patenterteilung: **23.10.1991**
(21) Anmeldenummer: 88112859.9
(22) Anmeldetag: 06.08.1988
(51) Int. Cl.: F04D 29/28, B21D 53/26

(54) **Aus einer Metallblechscheibe hergestelltes Lüfterrad und Verfahren zu seiner Herstellung**
Fan rotor manufactured from a thin metal disc, and its production method
Roue-ventilateur fabriquée d'un disque de tôle et sa méthode de fabrication

(30) Priorität: 10.08.1987 DE 3726522
(43) Veröffentlichungstag der Anmeldung: 22.02.1989
(73) Patentinhaber: Alcatel SEL Aktiengesellschaft, D-70435 Stuttgart (DE)
(72) Erfinder: Hopfensperger, Reinhold, D-8311 Dietelskirchen (DE); Eichhorn, Werner, D-8300 Landshut (DE)
(74) Vertreter: Pohl, Herbert, Dipl.-Ing.

(56) Entgegenhaltungen:
- FR-A- 1 360 738
- US-A- 1 469 086
- US-A- 2 011 298
- US-A- 2 117 011

## Beschreibung

Die Erfindung betrifft ein, aus einer Metallblechscheibe hergestelltes Lüfterrad mit einer Mehrzahl von Lüfterschaufeln, welche durch Schnitte in der Blechscheibe erzeugt und welche im wesentlichen im rechten Winkel aus der Ebene der Blechscheibe herausgebogen sind.

Ein solches Lüfterrad ist bekannt (DE-A-15 03 633). Das bekannte Lüfterrad wird aus einer in etwa kreisförmigen Blechscheibe in der Weise hergestellt, daß diese eingeschnitten wird und die derart geschaffenen Lüfterschaufeln durch Herausbiegen um neunzig Winkelgrade nach der einen oder anderen Seite aus der Blechscheibenenbene erzeugt werden.

Die vorstehend bezeichnete Vorgehensweise gestattet es zwar, Lüferräder auf kostengünstige Weise herzustellen. Diese bekannten Lüfterräder weisen jedoch zwei erhebliche Mängel auf. Der eine Mangel besteht darin, daß auf die vorstehend beschriebene Weise nur gerade, auf dem Lüfterrad radial nach außen verlaufende Schaufeln erzeugt werden können. Wenn die Schaufeln nur einen leicht gekrümmten Verlauf aufweisen sollen, dann ist bereits ein größerer Aufwand an Werkzeug und Werkstoff (z.B. besondere Tiefzieheigenschaften) erforderlich. Bei dieser Herstellungsweise ist nur die Herstellung von leicht gekrümmten Schaufeln möglich.

Da bei dem bekannten Lüfterrad die Lüfterschaufeln aus der Fläche des Lüfterrades herausgebogen werden, steht für die wirksame Fläche der Lüfterschaufeln nur eine begrenzte Fläche der Blechscheibe zur Verfügung, weil bei dem für das Biegen der Lüfterschaufeln erforderlichen Abkanten eine bestimmte Fläche benötigt wird, an welcher die Blechscheibe festgehalten wird.

Wird von dem bekannten Lüfterrad eine größere Luftleistung gefordert, ist es wegen seiner schlechten strömungstechnischen Eigenschaften erforderlich, das Lüfterrad entweder mit hohen Drehzahlen zu betreiben oder den Durchmesser des Lüfterrades zu vergrößern.

Beide Maßnahmen erfordern eine wesentlich höhere Motor-Antriebsleistung. Naturgemäß sind sie ebenso mit einer erheblich größeren Geräuschentwicklung verbunden. Da derartige Lüfter überwiegend in Elektroherden als Umwälzgebläse betrieben werden, befindet sich der Motor wegen der hohen Umgebungstemperatur bereits an der Leistungsgrenze. Ein leistungsstärkerer Motor verteuert außerdem die gesamte Lüftereinheit.

Es ist ein anderes Lüfterrad bekannt (US-A-2,011,298), welches ein kreisförmiges ebenes Zentrum aufweist. Die mit diesem Zentrum verbundenen Lüfterschaufeln sind zweiteilig ausgebildet. Sie bestehen aus den an einer Seite abgerundeten und in sich verschränkten Scheiben, welche mit den im rechten Winkel aus der Ebene des Zentrums hochgebogenen Flügeln verbunden sind.

Bei diesem bekannten Lüfterrad steht ebenfalls nur ein geringer Teil der Blechscheibe für die Erzeugung der Luftströmung zur Verfügung und eine verhältnismäßig große Fläche der Blechscheibe wird für die Befestigung der Flügel benutzt. Außerdem ist die Herstellung der, der Befestigung dienenden verschränkten Scheiben aufwendig.

Es ist weiterhin eine Pumpe bekannt (US-A-2,117,011), deren Pumpenrad ein kreisförmiges ebenes Zentrum besitzt, von dem strahlenförmig streifenförmige Schaufeln ausgehen. Diese Schaufeln sind um neunzig Winkelgrade um ihre Längsachse verdreht, wobei sie nahe dem Zentrum verschränkt sind. Bei diesem bekannten Pumpenrad ist ebenfalls nur eine sehr geringe Teilfläche der Blechscheibe für die Pumpwirkung genutzt.

Der Erfindung liegt daher die Aufgabe zugrunde, das Lüfterrad derart zu verbessern, daß die Schaufeln eine bei gleichen Lüfterraddurchmesser möglichst große wirksame Schaufelfläche aufweisen, damit das Lüfterrad einen besseren Wirkungsgrad bei geringer Geräuschentwicklung aufweist. Gleichzeitig soll aber der Vorteil der kostengünstigen Herstellungsweise durch Verformen einer Metallblechscheibe erhalten bleiben.

Diese Aufgabe ist erfindungsgemäß dadurch gelöst, daß mit den Kanten von sägezahnförmigen Vorsprüngen eines kreissägeblattförmigen, ebenen Zentrums aus der Ebene des Zentrums herausgebogene Schaufelfüße einstückig verbunden sind, welche sich in, in radialer Richtung erstreckenden Lüfterschaufeln fortsetzen, wobei die Lüfterschaufeln jeweils breiter als die Vorsprünge sind.

Ein mit dem erfindungsmäßigen Lüfterrad ausgestatteter Radiallüfter weist den Vorteil auf, daß zur Erzeugung des gleichen Luftstromes im Vergleich zum bekannten Lüfterrad eine wesentlich geringere Leistung des Motors erforderlich ist. Das ist einerseits auf die größere wirksame Schaufelfläche und andererseits auf die strömungstechnisch günstigere Gestaltung des erfindungsgemäßen Lüfterrades zurückzuführen. Außerdem ergibt sich daraus auch eine geringere Geräuscherzeugung des Lüfters. Bei gleicher abgegebener Luftleistung vermindert sich beim Antriebsmotor des mit dem erfindungsgemäßen Lüfterrad ausgestatteten Lüfter gegenüber dem Lüfter mit bekanntem Lüfterrad die Leistungsaufnahme um mehr als 50%.

Vorteilhafte Ausgestaltungen der Erfindung sind in den Ansprüchen 2 bis 7 enthalten. Sie ist nachstehend anhand der Figuren 1 bis 4 näher erläutert. Es zeigen:
Fig. 1 die Draufsicht auf die Vorderseite einer Ausführungsform des erfindungsgemäßen Lüfterrades,
Fig. 2 die Draufsicht auf die Vorderseite einer anderen Ausführungsform des erfindungsgemäßen Lüfterrades,
Fig. 3 die Draufsicht auf einen Ausschnitt der aus einem Blech ausgestanzten Abwicklung des Lüfterrades
   and
Fig. 4 die perspektivische Darstellung eines Ausführungsbeispieles des erfindungsgemäßen Lüfterrades.

Wie aus Fig. 1 zu erkennen, besitzt das Lüfterrad 1 ein ebenes Zentrum 4, welches die Gestalt eines Kreissägeblattes aufweist. Das Zentrum 4 besteht nämlich aus einer im wesentlichen kreisförmigen Ronde, welche am Umfang mit einer Mehrzahl von sägezahnförmigen Vorsprüngen 3 besetzt ist. Einstückig mit einer Kante der sägezahnförmigen Vorsprünge 3 sind die Schaufelfüße 5 (in den Figuren 1 und 2 nicht zu erkennen) und die Lüfterschaufeln 2. welche mit der Ebene des Zentrums etwa einen rechten Winkel einschließen. Die beiden Ausführungsformen des Lüfterrades gemäß Fig. 1 und Fig. 2 unterscheiden sich dadurch, daß bei der Ausführungsform gemäß Fig. 1 die Schaufelfüße 5 und somit die Lüfterschaufeln 2 mit der Außenkante 6 der sägezahnförmigen Vorsprünge 3 in Verbindung stehen, während sie bei der Ausführungsform gemäß Fig. 2 mit der Vorderkante 7 der sägezahnförmigen Vorsprünge 3 in Verbindung stehen.

Wie aus Fig. 3 zu erkennen, weist die Abwicklung des Lüfterrades 1 eine Mehrzahl von Lüfterschaufeln 2 auf, welche vom Zentrum 4 strahlenförmig nach außen verlaufen. Die Lüfterschaufeln 2 sind durch die einen etwa S-förmigen Verlauf aufweisende Trennfuge 8 getrennt, welche beim Stanzen entstanden ist. Die Lüfterschaufeln 2 stehen lediglich über dem Schaufelfuß 5 mit dem Zentrum 4 des Lüfterrades in Verbindung.

Das Lüfterrad wird in folgender Weise hergestellt: Nach dem Ausstanzen der Abwicklung 1 aus einem ebenen Blech werden die Lüfterschaufeln gebogen, beispielsweise kreisförmig auf den Betrachter zu (bei der aus Fig. 3 ersichtlichen Lage der Abwicklung). Anschließend werden die Lüfterschaufeln 2 an der strichlierten Linie 9 um 90 Winkelgrade (ebenfalls auf den Betrachter zu) umgebogen. Nachdem das Zentrum 4 mit einer Nabe 10 versehen worden ist, ist ein Lüfterrad entstanden, wie es aus Fig. 2 ersichtlich ist.

Wie aus den Figuren zu erkennen ist, kann das erfindungsgemäße Lüfterrad werkzeugtechnisch in einfacher Weise für jeden Anwendungsfall strömungstechnisch optimal hergestellt werden. Eine solche Möglichkeit besteht bei den in der Herstellung erheblich teureren Lüfterrädern aus Guß, wobei jedoch für jede Schaufelform eine andere Spritzgußform erforderlich ist. Ein weiterer Vorteil des erfindungsgemäßen Lüfterrades besteht in der erheblich höheren Temperaturbeständigkeit des in der Regel verwendeten Stahlblechs im Vergleich mit dem üblichen Aluminium-Druckgußrad.

## Patentansprüche

1. Aus einer Metallblechscheibe hergestelltes Lüfterrad mit einer Mehrzahl von Lüfterschaufeln, welche durch Schnitte in der Blechscheibe erzeugt und welche im wesentlichen im rechten Winkel aus der Ebene der Blechscheibe herausgebogen sind, **dadurch gekennzeichnet,** daß mit den Kanten von sägezahnförmigen Vorsprüngen (3) eines kreissägeblattförmigen, ebenen Zentrums (4) aus der Ebene des Zentrums herausgebogene Schaufelfüße (5) einstückig verbunden sind, welche sich in in radialer Richtung erstreckenden Lüfterschaufeln (2) fortsetzen, wobei die Lüfterschaufeln (2) jeweils breiter als die Vorsprünge (3) sind.

2. Lüfterrad nach Anspruch 1, dadurch gekennzeichnet, daß die Schaufelfüße (5) mit der Vorderkante (7) der sägezahnförmigen Vorsprünge (3) verbunden sind.

3. Lüfterrad nach Anspruch 1, dadurch gekennzeichnet, daß die Schaufelfüße (5) mit der Außenkante (6) der sägezahnförmigen Vorsprünge (3) verbunden sind.

4. Lüfterrad nach Anspruch 1 und einem der Ansprüche 2 oder 3, dadurch gekennzeichnet, daß die Schaufeln (2) gekrümmt sind.

5. Lüfterrad nach Anspruch 4, dadurch gekennzeichnet, daß die Schaufeln (2) zusätzlich in sich verwunden sind.

6. Verfahren zur Herstellung eines Lüfterrades nach den Ansprüchen 1 bis 5, gekennzeichnet durch folgende Verfahrensschritte:
a) Aus einer Blechtafel wird eine ebene Platine ausgestanzt, deren Gestalt der Abwicklung des aus Zentrum, Schaufelfüßen und Schaufeln bestehenden Lüfterrades entspricht,
b) die Schaufeln werden auf einer geraden Linie an der Grenze zwischen den sägezahnförmigen Vorsprüngen und den Schaufelfüßen um etwa neunzig Winkelgrade aus der Ebene des Zentrums herausgebogen,

7. Verfahren nach Anspruch 6, dadurch gekennzeichnet, daß nach dem Verfahrensschritt a) die Schaufeln erst zur Erzeugung der Krümmung schüsselartig aus der Ebene des Zentrums heraus gebogen und ggf. gleichzeitig in sich verwunden werden.

## Claims

1. Impeller made from a sheet-metal disk and having a plurality of blades which are formed by cuts in the sheet-metal disk and are bent out of the plane of the sheet-metal disks at essentially right angles,
**characterized in** that the edges of sawtooth-shaped projections (3) from a circular-saw-blade-shaped flat center portion (4) have blade roots (5) integrally connected therewith which are bent out of the plane of the center portion (4) and continue as radially extending blades (2) each of which is wider than the projections (3).

2. An impeller as claimed in claim 1, characterized in that the blade roots (5) are connected with the leading edges (7) of the sawtooth-shaped projections (3).

3. An impeller as claimed in claim 1, characterized in that the blade roots (5) are connected with the trailing edges (6) of the sawtooth-shaped projections (3).

4. An impeller as claimed in claim 1 and in claim 2 or 3, characterized in that the blades (2) are curved.

5. An impeller as claimed in claim 4, characterized in that the blades (2) are additionally twisted.

6. Method of manufacturing an impeller as claimed in claims 1 to 5, characterized by the following steps:
a) stamping a flat sheet-metal blank to form a part whose shape corresponds to the development of the impeller, consisting of the center portion, the blade roots, and the blades, and
b) bending the blades out of the plane of the center portion by about 90 angular degrees on a straight line at the boundary between the sawtooth-shaped projections and the blade roots.

7. A method as claimed in claim 6, characterized in that after step a), the blades are first bent out of the plane of the center portion into a bowllike shape to produce the curvature, and, if necessary, are simultaneously twisted.

## Revendications

1. Roue de ventilateur fabriquée à partir d'un disque de tôle, comportant une pluralité de pales de ventilateur, qui sont produites au moyen de découpes pratiquées dans la tôle et qui sont repliées sensiblement à angle droit hors du plan du disque de tôle, caractérisée en ce que des pieds (5) de pales sont reliés, aux bords de saillies (3) en forme de dents de scie d'un centre (4) plan en forme de lame de scie circulaire, en formant une seule pièce avec ceux-ci, lesquels pieds se prolongent par des pales (2) de ventilateur qui s'étendent dans le sens radial, les pales (2) de ventilateur étant dans chaque cas plus larges que les saillies (3).

2. Roue de ventilateur selon la revendication 1, caractérisée en ce que les pieds (5) de pales sont reliés au bord avant (7) des saillies (3) en forme de dent de scie.

3. Roue de ventilateur selon la revendication 1, caractérisée en ce que les pieds (5) de pales sont reliés au bord extérieur (6) des saillies (3) en forme de dent de scie.

4. Roue de ventilateur selon la revendication 1 et selon l'une des revendications 2 ou 3, caractérisée en ce que les pales (2) présentent une courbure.

5. Roue de ventilateur selon la revendication 4, caractérisée en ce que les pales (2) sont en outre gauchies.

6. Procédé de fabrication d'une roue de ventilateur selon les revendications 1 à 5, caractérisé en ce qu'il comporte les étapes suivantes:
a) on découpe dans une surface de tôle une pièce plane dont la forme correspond au développement de la roue de ventilateur au départ du centre, aux pieds de pales, et aux pales;
b) les pales sont repliées selon un angle d'environ quatre-vingt dix degrés hors du plan du centre suivant une ligne droite située à la limite entre les saillies en forme de dents de scie et les pieds de pales.

7. Procédé selon la revendication 6, caractérisé en ce qu'après l'étape a), les pales sont d'abord courbées en forme de cuvette hors du plan du centre, en vue de réaliser la courbure et, le cas échéant simultanément, elles subissent elles-mêmes un gauchissement.
